# EUROPÄISCHE PATENTSCHRIFT

(11) **EP 1 791 452 B1**
(45) Veröffentlichungstag und Bekanntmachung des Hinweises auf die Patenterteilung: **15.02.2012**
(21) Anmeldenummer: 05793902.7
(22) Anmeldetag: 22.09.2005
(51) Int. Cl.: A47F 9/04, G07G 1/00

(54) **SELBSTBEDIENTER WARENERFASSUNGSPLATZ MIT KONTINUIERLICHEM WARENDURCHFLUSS**
SELF-SERVICE PRODUCT DETECTION STATION HAVING A CONTINUOUS GOODS FLOW RATE
SITE D'ENREGISTREMENT DE MARCHANDISES SELF-SERVICE A DEBIT DE MARCHANDISES EN CONTINU

(30) Priorität: 25.09.2004 DE 102004046597
(43) Veröffentlichungstag der Anmeldung: 06.06.2007
(73) Patentinhaber: Wincor Nixdorf International GmbH, 33106 Paderborn (DE)
(72) Erfinder: BAITZ, Guenter, 13629 Berlin (DE); SOMMER, Heinz, Dr., 14774 Brandenburg a. d. Havel (DE); WIDMAIER, Dominik, 10715 Berlin (DE)
(86) Internationale Anmeldenummer: PCT/DE2005/001671
(87) Internationale Veröffentlichungsnummer: WO 2006/032257

(56) Entgegenhaltungen:
- EP-A- 0 327 514
- EP-A- 1 285 611
- WO-A-2004/008402
- DE-A1- 4 039 377
- DE-A1- 19 707 156
- DE-A1- 19 904 599
- US-A- 4 676 343

## Beschreibung

Die Erfindung betrifft einen selbstbedienten Warenerfassungsplatz für Warenverkaufsgeschäfte mit kontinuierlichem Warendurchfluss.

Aus der DE 40 39 377 A1 ist bereits bekannt, in Warenverkaufsgeschäften gekaufte und im allgemeinen in einem Warenkorb oder einem Einkaufswagen gesammelte Waren an einem Selbstbedienungs-Warenerfassungsplatz zu erfassen und automatische Abrechnungen zu erstellen. Der Kunde bringt hierzu die von ihm gekauften Waren zu einem Warenerfassungsplatz und führt sie durch eine Abtasteinrichtung, mit der an den Waren angebrachte strichcodierte Etiketten abgetastet werden. Danach werden die Waren in eine Ablage gelegt, die auch ein weiterer Einkaufswagen sein kann und die mit einer Waage gekoppelt ist. Beim Identifizieren der Waren durch Abtasten ihrer Etiketten wird der Warenpreis und das Warengewicht ermittelt. Der Warenpreis wird an ein Kassensystem gemeldet und die Gewichtsinformationen einer Vergleichseinrichtung zugeführt. Wenn die Waren dann anschließend gewogen werden, kann ihr Gewicht mit den bei der Identifizierung gewonnenen Gewichtsinformationen verglichen werden. Stimmen die Vergleichsgrößen überein, kann ein Betrugsversuch ausgeschlossen werden.

Aus der DE 197 07 156 A1 ist ein gattungsgemäßer Warenerfassungsplatz bekannt, der in Warenflussrichtung gesehen mehrere hintereinander angeordnete Ablagen für abgetastete Waren aufweist, wobei ein Packraum-Ablage von einer davor angeordneten Stauraum-Ablage über eine Barriere in Form einer Klappe abtrennbar ist.

Aufgabe der Erfindung ist es, den gattungsgemäßen Warenerfassungsplatz dahingehend weiterzuentwickeln, dass Waren zwischen den abtrennbaren Ablagen leichter von einer Ablage zur nächsten gelangen können.

Die Aufgabe wird durch die Merkmale des Anspruchs 1 gelöst.

Der erfindungsgemäße Warenerfassungsplatz, welcher eine Abtasteinrichtung für strichcodierte Etiketten und - in Warenflussrichtung gesehen - hinter der Abtasteinrichtung eine Bandwaage sowie mehrere Ablagen für abgetastete Waren umfasst, zeichnet sich dadurch aus, dass die Ablagen, - wiederum in Warenflussrichtung gesehen - in einer Reihe hintereinander angeordnet und durch eine verstellbare Barriere von der jeweils davor liegenden Ablage trennbar sind. Wenn ein erster Kunde die Erfassung seiner Waren beendet hat, wird "seine" Ablage durch die an deren Einlaufseite befindliche Barriere verschlossen. Ein nächster Kunde kann sofort mit der Erfassung seiner Waren beginnen, während noch der erste Kunde seine Waren "seiner" Ablage entnimmt. Die Kunden stehen dabei mit ihren Einkaufswagen in derselben Reihenfolge neben dem Warenerfassungsplatz, in der sie diesen auch bedient haben bzw. bedienen. Hat der erste Kunde alle Waren entnommen, so öffnet sich die Barriere und die Waren des zweiten Kunden rutschen in die nun leere Ablage. Ein nächster Kunde kann sofort mit dem Erfassen seiner Waren beginnen.

Die Ablagen sind nach unten jeweils durch eine Rollenbahn oder durch ein Endlostransportband begrenzt. Rollenbahnen sind vorzugsweise geneigt angeordnet, damit die Waren unter der Einwirkung der Schwerkraft nach unten gleiten können. Sie stellen eine besonders preiswerte Lösung dar. Endlostransportbänder haben dagegen den Vorteil, dass bei ihrer Ausrichtung größere Freiheit besteht. Da Endlostransportbänder im allgemeinen motorisch angetrieben werden, ist der Transport auch sehr leichter und kleiner Waren sichergestellt.

Erfindungsgemäß trägt jede Barriere an ihrem oberen Ende eine Transportrolle. Sie ist zwischen einer zwischen benachbarten Ablagen nach oben herausragenden und einer zwischen diese eingetauchten Position verstellbar, in welch letzterer ein Umfangsabschnitt der Transportrolle mit den an sie angrenzenden Ablagen flächengleich ist. Die Waren können bei eingetauchter Barriere dann leicht von einer Ablage auf die nächste gleiten.

In einer Weiterbildung der Erfindung sind Sensoren vorgesehen, die die Oberflächen der Ablagen zwecks Erfassung von auf den Ablageflächen abgelegten Waren abtasten. Diese dienen jeweils der Steuerung einer Barriere. Vorzugsweise ist der Sensor wenigstens einer Ablage als Lichtschleier ausgebildet. Damit ist eine lückenlose Abtastung gewährleistet.

In Warenflussrichtung unmittelbar hinter der Barriere ist ein vorzugsweise als Lichtschranke ausgebildeter zweiter Sensor angeordnet. Mit diesem wird geprüft, ob sich Waren über der Transportrolle der Barriere befinden. Ist dies der Fall, wird die Betätigung der Barriere unterdrückt.

Entsprechend einer bevorzugten Weiterbildung ist zwischen der Bandwaage und der - in Warenflussrichtung gesehen - ersten Ablage ein Warentransportband angeordnet. Dieses dient dem zuverlässigen Abtransport der Waren von der Bandwaage, so dass letztere schnell für eine nächste Wägung frei geräumt wird.

In einer Weiterbildung der Erfindung ist an dem Warentransportband ein dritter Sensor für die Erfassung auf dem Warentransportband befindlicher Waren angeordnet. Auch dieser ist vorzugsweise als Lichtschranke ausgebildet. Wird der dritte Sensor, nachdem er eine Ware erkannt hat, innerhalb einer durch die Transportgeschwindigkeit des Transportbandes bestimmten Zeit nicht wieder frei, so ist dies ein Indiz dafür, dass die erste Ablage voll ist. Daraufhin wird die Bandwaage angehalten und der Kunde aufgefordert, mit der Erfassung der nächsten Ware zu warten.

In Fortbildung des Erfindungsgedankens schließt sich an die der Abtasteinrichtung fernste Ablage eine Packmulde an. Dadurch wird die Kapazität der vorgenannten Ablage vergrößert. Alternativ zu der Packmulde mag ein Stellplatz für einen Einkaufswagen oder Einkaufskorb vorgesehen sein. In diesen können die Waren sofort nach deren Erfassung hineingleiten bzw. transportiert werden, so dass der Warendurchsatz noch weiter gesteigert wird.

Entsprechend einer alternativen Ausprägung der Erfindung ist vor der Packmulde eine weitere Barriere angeordnet, wodurch eine weitere Ablage geschaffen wird.

Weitere Merkmale und Vorteile der Erfindung ergeben sich aus der nachfolgenden Erläuterung von Ausführungsbeispielen in Verbindung mit den beigefügten Zeichnungen.

Es zeigt
- Fig. 1: ein erstes Ausführungsbeispiel eines Warenerfassungsplatzes mit einer deaktivierten Barriere in einer schematischen Seitenansicht,
- Fig. 2: den Warenerfassungsplatz aus Fig. 1 mit aktivierter Barriere,
- Fig. 3: ein zweites Ausführungsbeispiel eines Warenerfassungsplatzes mit zwei Barrieren in einer teilweisen schematischen Seitenansicht,
- Fig. 4: ein drittes Ausführungsbeispiel eines Warenerfassungsplatzes in einer teilweisen schematischen Seitenansicht.

Die Figuren 1 und 2 zeigen einen ersten Warenerfassungsplatz 10 in einer schematischen Seitenansicht, wobei die Warenflussrichtung W von links nach rechts verläuft. Der erste Warenerfassungsplatz 10 umfasst eine Bedieneinrichtung 12 mit einer Abtasteinrichtung 14 für strichcodierte Etiketten und einem Sichtgerät 16, sowie - in Warenflussrichtung W gesehen - hinter der Abtasteinrichtung 14 eine Bandwaage 18.

Die Bandwaage 18 enthält eine Wägezelle 20, welche unter dem oberen Trumm 22 eines durch einen ersten Elektromotor 26 antreibbaren Endlostransportbandes 24 angeordnet ist. An die Bandwaage 18 schließt sich ein durch einen zweiten Elektromotor 30 antreibbares endloses Warentransportband 28 an. Die Abtasteinrichtung 14, das Sichtgerät 16, die Wägezelle 20 der Bandwaage 18, die Elektromotoren 26 und 30 sowie zwei weiter unten genannten Sicherheitsklappen 34, 36, ein Elektromagnet 48, Sensoren 50, 52, 54 56, 58 und ein Lichtvorhang 60 sind mit einer Steuereinrichtung 32 verbunden.

Den Übergang von der Abtasteinrichtung 14 zu der Bandwaage 18 bildet eine erste Sicherheitsklappe 34 mit einem integrierten Näherungsschalter. Dieser hat die Aufgabe, den ersten Elektromotor 26 sofort abzuschalten, wenn eine Ware oder die Finger des Kunden in den Spalt zwischen der Abtasteinrichtung 14 und der Bandwaage 18 geraten.

Das Warentransportband 28 mündet unter Zwischenschaltung einer zweiten Sicherheitsklappe 36, wiederum mit einem integrierten Näherungsschalter, in eine erste Ablage 38. An diese schließt sich eine zweite Ablage 40 an, deren unterer Teil als Packmulde 42 ausgebildet ist. Die Ablagen 38, 40 sind als Rollenbahnen ausgebildet. Es können aber auch Endlostransportbänder eingesetzt werden. Die Rollenbahnen sind von der Bedieneinrichtung 12 weg nach unten geneigt. Dadurch können die Waren unter der Einwirkung der Schwerkraft nach unten gleiten. Werden Endlostransportbänder verwendet, werden diese motorisch angetrieben. Damit ist der Transport auch sehr leichter und kleiner Waren sichergestellt.

Zwischen der ersten Ablage 38 und der zweiten Ablage 40 ist quer zur Warenflussrichtung W eine Barriere 44 angeordnet. Diese trägt an ihrem oberen Ende eine Transportrolle 46. Die Barriere 44 ist zwischen einer zwischen die benachbarten Ablagen 38, 40 eingetauchten Position (Fig. 1) und einer nach oben herausragenden Position (Fig. 2) verstellbar. In der eingetauchten Position ist der obere Umfangsabschnitt der Transportrolle 46 mit den an sie angrenzenden Ablagen 38, 40 flächengleich, so dass die Waren ungehindert von der ersten Ablage 38 auf die zweite Ablage 40 rollen können. In der herausragenden Position werden die Waren von der Barriere 44 aufgehalten, so dass sie auf der ersten Ablage 38 verbleiben. Die Barriere 44 ist durch einen Elektromagneten 48 betätigbar. Möglich ist auch ein elektromotorischer Antrieb.

Die Oberflächen der Ablagen 38, 40 werden durch Sensoren 50 bzw. 52 nach auf den Ablagen 38, 40 befindlichen Waren abgetastet. Die Signale der Sensoren 50, 52 veranlassen die Steuerung der Barriere 44. Die Sensoren 50, 52 sind als flächenparallel zu der Oberfläche der jeweiligen Ablagen 38 bzw. 40 ausgerichtete Lichtschleier ausgebildet. Damit ist eine lückenlose Abtastung gewährleistet. Möglich ist auch eine Abtastung auf andere Weise, beispielsweise mittels Ultraschall oder mechanischer Taster.

In Warenflussrichtung W unmittelbar hinter der Barriere 44 ist ein vorzugsweise als Lichtschranke ausgebildeter zweiter Sensor 54 angeordnet. Mit diesem wird geprüft, ob sich Waren über der Transportrolle 46 der Barriere 44 befinden. Ist dies der Fall, wird die Betätigung der Barriere 44 unterdrückt.

Am Warentransportband 28 ist ein dritter Sensor 56 für auf dem Warentransportband 28 befindliche Waren angeordnet. Auch dieser ist vorzugsweise als Lichtschranke ausgebildet. Wird der dritte Sensor 56, nachdem er eine Ware detektiert hat, innerhalb einer durch die Transportgeschwindigkeit des Transportbandes bestimmten Zeit nicht wieder frei, so ist dies ein Indiz dafür, dass die erste Ablage 38 voll ist. Daraufhin wird das Endlostransportband 24 der Bandwaage 18 angehalten und der Kunde aufgefordert, mit der Erfassung der nächsten Ware zu warten.

Am Übergang von der Bandwaage 18 zum Warentransportband 28 befindet sich ein vierter Sensor 58, der der Warenflusskontrolle dient. Die Abtasteinrichtung 14 wird erst für die Erfassung einer nächsten Ware freigegeben, wenn die Bandwaage 18 leer ist. Dadurch werden Fehlwägungen vermieden.

Oberhalb des Überganges von der Bandwaage 18 zu dem Warentransportband 28 ist ein senkrecht zu dem oberen Trumm 22 der Bandwaage 18 und zur Warenflussrichtung W ausgerichteter Lichtvorhang 60 angeordnet. Durch diesen werden unehrliche Kunden daran gehindert, Waren unter Umgehung der Abtasteinrichtung 14 und der Bandwaage 18 direkt auf das Warentransportband 28 zu legen. Die Schutzwirkung wird noch dadurch verstärkt, dass der Lichtvorhang 60 zumindest an dem dem Kunden zugewandten Rand durch eine Trennwand 62 begrenzt wird. Diese ist vorzugsweise aus einem transparenten Kunststoff hergestellt.

Ein selbstbedienter Warenerfassungsvorgang mit dem ersten Warenerfassungsplatz 10 läuft wie folgt ab: Die Waren werden einzeln dem Einkaufswagen entnommen, an der Abtasteinrichtung 14 entlang geführt und anschließend auf der Bandwaage 18 abgelegt. Die aus dem Abtastergebnis ermittelte Gewichtsinformation und das Wägeergebnis der Bandwaage 18 werden an die Steuereinrichtung 32 übermittelt, welche einen Vergleicher enthält. Dieser vergleicht das von der Bandwaage 18 registrierte Gewicht mit der Gewichtsinformation aus dem Abtastergebnis dieser Ware. Die Wareninformation wird ferner an ein hier nicht näher beschriebenes Abrechnungssystem übermittelt. Bei Übereinstimmung der vorgenannten Gewichtswerte innerhalb eines Toleranzbereichs wird der erste Elektromotor 26 eingeschaltet, wodurch die Ware von der Bandwaage 18 auf das Warentransportband 28 transportiert wird. Bei fehlender Übereinstimmung wird der erste Elektromotor 26 nicht eingeschaltet und der Kunde durch eine entsprechende Information auf dem Sichtgerät 16 aufgefordert, die zuletzt an der Abtasteinrichtung 14 vorbeigeführte Ware erneut zu erfassen und/oder es wird eine Information an die Aufsicht des Warenverkaufsgeschäfts gegeben. Sobald der vierte Sensor 58 meldet, dass die Bandwaage 18 frei ist, wird die Abtasteinrichtung 14 für die Erfassung einer nächsten Ware freigegeben.

Angetrieben durch den zweiten Elektromotor 30 fördert das Warentransportband 28 die zuletzt erfasste Ware auf die erste Ablage 38, von wo sie auf die zweite Ablage 40 gelangt, sofern die Barriere 44 abgesenkt ist. Haben alle Waren des ersten Kunden auf der zweiten Ablage 40 Platz, wird nach dem Betätigen einer ENDE-Taste 80 die Barriere 44 angehoben und ein nächster Kunde kann mit der Erfassung seiner Waren beginnen. Diese sammeln sich dann auf der ersten Ablage 38. Währenddessen kann der erste Kund in Ruhe seine Waren der zweiten Ablage 40 entnehmen. Meldet der zweite Sensor 54 hingegen, dass Waren des ersten Kunden über der abgesenkten Barriere 44 liegen, dass also nicht alle Waren in der zweiten Ablage 40 Platz haben, wird die Abtasteinrichtung 14 für einen zweiten Kunden gesperrt. Infolge der Entnahme von Waren aus der zweiten Ablage 40 wird die Barriere 44 irgendwann frei, so dass diese angehoben und die Abtasteinrichtung 14 für den zweiten Kunden freigegeben werden kann. Für diesen wird die Wartezeit also minimiert.

In Fig. 3 ist der Ablagenbereich 64 eines zweiten Warenerfassungsplatzes 10a dargestellt. Dieser unterscheidet sich von dem des ersten Warenerfassungsplatzes 10 nur dadurch, dass er drei Ablagen, nämlich eine dritte Ablage 66, eine vierte Ablage 68 und eine fünfte Ablage 70 hat. Zwischen der dritten Ablage 66 und der vierten Ablage 68 ist eine zweite Barriere 72 und zwischen der vierten Ablage 68 und der fünften Ablage 70 eine dritte Barriere 74 angeordnet. Der Aufbau und die Ansteuerung der zweiten Barriere 72 und der dritten Barriere 74 entsprechen der Barriere 44. In Warenflussrichtung W unmittelbar hinter der zweiten Barriere 72 ist ein fünfter Sensor 76 und hinter der dritten Barriere 74 ein sechster Sensor 78 angeordnet. Der Aufbau und die Aufgabe des fünften Sensors 76 und des sechsten Sensors 78 entsprechen denen des zweiten Sensors 54.

In Fig. 4 ist ein Ablagenbereich 82 eines dritten Warenerfassungsplatzes 10b dargestellt. Dieser unterscheidet sich von dem des ersten Warenerfassungsplatzes 10 nur dadurch, dass dieser statt einer Packmulde einen Stellplatz 84 für einen Einkaufswagen 86 hat. Die Waren können sofort in einen bereitgestellten Einkaufswagen 86 gleiten. Der Warendurchsatz kann dadurch noch weiter gesteigert werden.

Es ist natürlich auch möglich den Stellplatz 84 statt der Packmulde 42 in Fig. 1 oder Fig. 3 einzusetzen.

### Bezugszeichenliste

- 10: Warenerfassungsplatz
- 12: Bedieneinrichtung
- 14: Abtasteinrichtung
- 16: Sichtgerät
- 18: Bandwaage
- 20: Wägezelle
- 22: oberer Trumm von 24
- 24: Endlostransportband
- 26: erster Elektromotor
- 28: Warentransportband
- 30: zweiter Elektromotor
- 32: Steuereinrichtung
- 34: erste Sicherheitsklappe
- 36: zweite Sicherheitsklappe
- 38: erste Ablage
- 40: zweite Ablage
- 42: Packmulde
- 44: Barriere
- 46: Transportrolle
- 48: Elektromagnet
- 50: Sensor zu 38
- 52: Sensor zu 40
- 54: zweiter Sensor
- 56: dritter Sensor
- 58: vierter Sensor
- 60: Lichtvorhang
- 62: Trennwand
- 64: Ablagenbereich
- 66: dritte Ablage
- 68: vierte Ablage
- 70: fünfte Ablage
- 72: zweite Barriere
- 74: dritte Barriere
- 76: fünfter Sensor
- 78: sechster Sensor
- 80: ENDE-Taste
- 82: weiterer Ablagebereich
- 84: Stellplatz
- 86: Einkaufswagen

## Patentansprüche

1. Selbstbedienter Warenerfassungsplatz (10), umfassend eine Abtasteinrichtung (14) für strichcodierte Etiketten und - in Warenflussrichtung (W) gesehen - hinter der Abtasteinrichtung (14) eine Bandwaage (18) sowie mehrere Ablagen (38, 40; 66, 68, 70) für abgetastete Waren, wobei die Ablagen (38, 40; 66, 68, 70), - wiederum in Warenflussrichtung (W) gesehen - in einer Reihe hintereinander angeordnet und durch eine verstellbare Barriere (44; 72, 74) von der jeweils davor liegenden Ablage (38; 66, 68) trennbar sind, wobei die Ablagen (38, 40; 66, 68, 70) nach unten jeweils durch eine Rollenbahn oder durch Endlostransportbänder begrenzt sind,
**dadurch gekennzeichnet, dass**
die Barriere (44) an ihrem oberen Ende eine Transportrolle (46) trägt und zwischen einer zwischen benachbarten Ablagen (38, 40) nach oben herausragenden und einer zwischen diese eingetauchten Position verstellbar ist, in welch letzterer ein Umfangsabschnitt der Transportrolle (46) mit den an sie angrenzenden Ablagen (38, 40) flächengleich ist.

2. Warenerfassungsplatz (10) nach Anspruch 1, bei dem die Oberflächen der Ablagen (38; 40) abtastende Sensoren (50; 52) zur Erfassung von auf den Ablageflächen abgelegten Waren vorgesehen sind.

3. Warenerfassungsplatz (10) nach Anspruch 2, bei dem wenigstens ein Sensor (50; 52) als Lichtschleier ausgebildet ist.

4. Warenerfassungsplatz (10) nach Anspruch 2 oder 3, bei dem - in Warenflussrichtung (W) gesehen - unmittelbar hinter der Barriere (44; 72; 74) ein weiterer Sensor (54; 76; 78) angeordnet ist.

5. Warenerfassungsplatz (10) nach einem der vorhergehenden Ansprüche mit einem zwischen der Bandwaage (18) und der - in Warenflussrichtung (W) gesehen - ersten Ablage (38) angeordneten Warentransportband (28).

6. Warenerfassungsplatz (10) nach Anspruch 5 mit einem am Warentransportband (28) angeordneten dritten Sensor (56) für auf dem Warentransportband (28) befindliche Waren.

7. Warenerfassungsplatz (10) nach Anspruch 5 oder 6, bei dem sich am Übergang von der Bandwaage (18) zum Warentransportband (28) ein der Warenflusskontrolle dienender vierter Sensor (58) befindet.

8. Warenerfassungsplatz (10) nach einem der Ansprüche 5 bis 7 mit einem Lichtvorhang (60) zwischen der Bandwaage (18) und dem Warentransportband (28).

9. Warenerfassungsplatz (10) nach Anspruch 8 mit einer den Lichtvorhang (60) an mindestens einem seiner Ränder begrenzenden, insbesondere transparenten Trennwand (62).

10. Warenerfassungsplatz (10) nach einem der vorhergehenden Ansprüche mit einer sich an die der Abtasteinrichtung (14) fernste Ablage (40) anschließenden Packmulde (42).

11. Warenerfassungsplatz (10) nach einem der Ansprüche 1 bis 9 mit einem sich an die der Abtasteinrichtung (14) fernste Ablage anschließenden Stellplatz (84) für einen Einkaufswagen (86) oder Einkaufskorb.

## Claims

1. Self-service product registration station (10) comprising a scanning device (14) for barcode stickers and, downstream - as seen in the direction (W) of flow of the products - of the scanning device (14), a belt weigher (18) and also a plurality of placement areas (38, 40; 66, 68, 70) for scanned products, with the placement areas (38, 40; 66, 68, 70) being arranged in a row one behind the other - again as seen in the direction (W) of flow of the products - and it being possible for the said placement areas to be separated from the placement area (38; 66, 68) situated in front of them by an adjustable barrier (44; 72, 74), with the placement areas (38, 40; 66, 68, 70) being delimited at the bottom in each case by a roller conveyor or by continuous conveyor belts,
**characterized in that**
the barrier (44) is fitted with a conveyor roller (46) at its upper end and can be adjusted between a position in which it projects upward between adjacent placement areas (38, 40) and a position in which it drops between the said adjacent placement areas and in which the surface of a circumferential section of the conveyor roller (46) is level with the placement areas (38, 40) which border it.

2. Product registration station (10) according to Claim 1, in which sensors (50; 52) which scan the surfaces of the placement areas (38; 40) are provided for registering products which are placed on the placement surfaces.

3. Product registration station (10) according to Claim 2, in which at least one sensor (50; 52) is in the form of a light veil.

4. Product registration station (10) according to Claim 2 or 3, in which a further sensor (54; 76; 78) is arranged immediately downstream - as seen in the direction (W) of flow of the products - of the barrier (44; 72; 74).

5. Product registration station (10) according to one of the preceding claims, having a product conveyor belt (28) which is arranged between the belt weigher (18) and the first placement area (38) - as seen in the direction (W) of flow of the products.

6. Product registration station (10) according to Claim 5, having a third sensor (56), which is arranged on the product conveyor belt (28), for products which are located on the product conveyor belt (28).

7. Product registration station (10) according to Claim 5 or 6, in which a fourth sensor (58), which serves to monitor the flow of products, is located at the transition from the belt weigher (18) to the product conveyor belt (28).

8. Product registration station (10) according to one of Claims 5 to 7, having a light curtain (60) between the belt weigher (18) and the product conveyor belt (28).

9. Product registration station (10) according to Claim 8, having an, in particular transparent, partition wall (62) which delimits the light curtain (60) at at least one of its edges.

10. Product registration station (10) according to one of the preceding claims, having a recessed packing bay (42) which follows the placement area (40) which is furthest remote from the scanning device (14).

11. Product registration station (10) according to one of Claims 1 to 9, having a space (84) for a shopping trolley (86) or shopping basket, which space follows the placement area which is furthest remote from the scanning device (14).

## Revendications

1. Poste d'enregistrement de marchandises self-service (10), comprenant un dispositif de balayage (14) pour des étiquettes à codes à barres et, vu dans la direction du flux de marchandises (W), derrière le dispositif de balayage (14), une bascule pour convoyeur à bande (18) ainsi que plusieurs zones de dépose (38, 40 ; 66, 68, 70) pour les marchandises balayées, les zones de dépose (38, 40 ; 66, 68, 70), vues encore dans la direction du flux de marchandises (W), étant disposées en rangées les unes derrière les autres et pouvant être séparées par une barrière réglable (44 ; 72, 74) de la zone de dépose respective située avant elles (38 ; 66, 68), les zones de dépose (38, 40 ; 66, 68, 70) étant limitées vers le bas à chaque fois par une bande à rouleaux ou par des bandes de transport sans fin,
**caractérisé en ce que**
la barrière (44) porte à son extrémité supérieure un rouleau de transport (46) et peut être déplacée entre une position saillant vers le haut entre des zones de dépose adjacentes (38, 40) et une position enfoncée entre celles-ci, dans laquelle dernière position une portion périphérique du rouleau de transport (46) est en affleurement avec les zones de dépose (38, 40) qui lui sont adjacentes.

2. Poste d'enregistrement de marchandises (10) selon la revendication 1, dans lequel les surfaces des zones de dépose (38 ; 40) sont pourvues de capteurs à balayage (50 ; 52) pour détecter des marchandises déposées sur les surfaces des zones de dépose.

3. Poste d'enregistrement de marchandises (10) selon la revendication 2, dans lequel au moins un capteur (50 ; 52) est réalisé sous forme de voile de lumière.

4. Poste d'enregistrement de marchandises (10) selon la revendication 2 ou 3, dans lequel, vu dans la direction du flux de marchandises (W), un autre capteur (54 ; 76 ; 78) est disposé directement derrière la barrière (44 ; 72 ; 74).

5. Poste d'enregistrement de marchandises (10) selon l'une quelconque des revendications précédentes, comprenant une bande de transport de marchandises (28) disposée entre la bascule pour convoyeur à bande (18) et, vue dans la direction du flux de marchandises (W), la première zone de dépose (38).

6. Poste d'enregistrement de marchandises (10) selon la revendication 5, comprenant un troisième capteur (56) disposé sur la bande de transport de marchandises (28) pour des marchandises se trouvant sur la bande de transport de marchandises (28).

7. Poste d'enregistrement de marchandises (10) selon la revendication 5 ou 6, dans lequel un quatrième capteur (58) servant au contrôle du flux de marchandises se trouve au niveau de la transition de la bascule pour convoyeur à bande (18) à la bande de transport de marchandises (28).

8. Poste d'enregistrement de marchandises (10) selon l'une quelconque des revendications 5 à 7, comprenant un rideau de lumière (60) entre la bascule pour convoyeur à bande (18) et la bande de transport de marchandises (28).

9. Poste d'enregistrement de marchandises (10) selon la revendication 8, comprenant une paroi de séparation (62), en particulier transparente, limitant sur au moins l'un de ses bords le rideau de lumière (60).

10. Poste d'enregistrement de marchandises (10) selon l'une quelconque des revendications précédentes, comprenant un creux d'emballage (42) se raccordant à la zone de dépose (40) la plus éloignée du dispositif de balayage (14).

11. Poste d'enregistrement de marchandises (10) selon l'une quelconque des revendications 1 à 9, comprenant un poste de positionnement (84) se raccordant à la zone de dépose la plus éloignée du dispositif de balayage (14), pour un caddie (86) ou un panier de courses.
